# FASCICULE DE BREVET EUROPEEN

(11) **EP 3 993 881 B1**
(45) Date de publication et mention de la délivrance du brevet: **01.04.2026**
(21) Numéro de dépôt: 20742176.9
(22) Date de dépôt: 02.07.2020
(51) Int. Cl.: A62C 33/04

(54) **DISPOSITIF D'ASSISTANCE AUX MANOEUVRES D'AU MOINS UN TUYAU**
VORRICHTUNG ZUR UNTERSTÜTZUNG DER MANÖVER VON MINDESTENS EINEM ROHR
DEVICE FOR ASSISTING THE MANOEUVRES OF AT LEAST ONE PIPE

(30) Priorité: 05.07.2019 FR 1907526
(43) Date de publication de la demande: 11.05.2022
(73) Titulaire: Boukhili, Abdelbast, 17138 Saint Xandre (FR)
(72) Inventeur: Boukhili, Abdelbast, 17138 Saint Xandre (FR)
(74) Mandataire: Aquinov
(86) Numéro de dépôt international: PCT/EP2020/068666
(87) Numéro de publication internationale: WO 2021/004883

(56) Documents cités:
- CN-A- 104 864 183
- CN-A- 105 477 816
- CN-U- 205 339 939
- DE-A1- 102010 051 202
- FR-A1- 3 075 147
- US-A- 4 244 542
- US-A1- 2015 284 017

## Description

La présente invention concerne un dispositif d'assistance aux manœuvres d'au moins un tuyau.

L'invention sera plus particulièrement décrite au regard de la manœuvre d'un tuyau d'incendie en opérations, sans toutefois y être limitée, et s'applique à toute manœuvre de tuyau devant être mis sous pression.

Durant les feux, les pompiers se déplacent sur un point donné, défini à partir du poste de commandement, généralement.

Une fois le camion d'intervention en place, les tuyaux sont déroulés de leurs supports respectifs par les personnels servants. La lance adaptée est reliée à l'extrémité libre afin de pouvoir l'utiliser par le pompier pour dispenser l'eau additionnée ou non d'adjuvants, sous la forme de dispersion conférée par le type de lance.

La longueur de tuyau nécessaire est déployée, estimée par l'opérateur en fonction des circonstances.

Pour donner un ordre d'idée, le diamètre de ces tuyaux est de 45 à 110 mm dans les interventions classiques. Ces tuyaux sont réalisés en matière souple de façon à pouvoir les rouler à plat lors du rangement et de permettre le contournement des obstacles en épousant au mieux le profil du terrain. Ces tuyaux sont réalisés à partir de toile complexe avec armature de façon à résister à la forte pression de travail et de façon à résister à la température et au feu.

L'autre extrémité du tuyau est prévue pour être connectée à une sortie d'alimentation en eau sous pression, générée de façon connue par une pompe portée et entraînée par les moyens moteurs du camion ou par des moyens annexes ou encore à partir d'une bouche d'incendie d'un réseau sous haute pression s'il en existe une à proximité.

Le tuyau est alors prêt à être utilisé.

Dès la mise en pression, le tuyau souple prend sa forme, à section ronde, sous l'effet de la pression radiale exercée à l'intérieur dudit tuyau. Cette pression est maintenue du fait de la contrepression exercée par l'extrémité de sortie de la lance dont la section est inférieure à celle du tuyau.

Du fait de la forte pression, le tuyau souple devient beaucoup plus rigide et plus difficile à manœuvrer, ceci d'autant plus que la longueur de tuyau déployée est importante.

Les difficultés de manœuvre sont liées à la raideur du tuyau une fois sous pression d'une part mais aussi et surtout au poids du tuyau d'autre part.

Le poids a deux conséquences, celle de conférer un poids intrinsèque important rendant les soulèvements difficiles et celle d'exercer du fait du poids un appui au sol important donc de générer des forces de frottement élevées.

On constate que lorsque le sol comporte de nombreux obstacles naturels comme des buissons et autres cailloux, branches, etc., en forêt ou des gravats en milieu urbain, les efforts à exercer sont importants requérant soit des efforts sérieux de la part du servant, certaines fois au-delà de ses limites, soit plusieurs servants.

Dans un cas comme dans l'autre, ceci n'est pas satisfaisant car, dans le premier cas, le servant se fatigue au détriment des efforts nécessaires pour la suite des opérations ou dans le second cas, du personnel est mobilisé au détriment d'autres fonctions.

Il est à noter aussi que dans le cas de certaines interventions, comme par exemple en milieu pétrolier ou chimique, les matériels peuvent être distants sur de très grandes longueurs de sécurité. Dès lors une assistance à la traction de tels tuyaux s'avère nécessaire. Ceci est d'autant plus vrai que les tuyaux augmentent en diamètre, très au-delà de ce qui est utilisé en mission urbaine classique.

Il est déjà connu des dispositifs d'assistance de manœuvre/dispositifs mobiles porteurs de tuyaux, qui limitent fortement les efforts de manœuvre d'un tuyau. De tels dispositifs comportent un berceau apte à recevoir dans sa partie médiane sensiblement la moitié de la section d'un tuyau, et pourvu de moyens de bridage pour maintenir et serrer le tuyau dans le berceau, le berceau étant doté de moyens de roulement pour le déplacement du dispositif. Cependant, ces dispositifs présentent notamment des moyens de bridage qui sont complexes à mettre en œuvre et ne sont pas rapides.

Le document FR3075147A1 décrit par exemple un dispositif d'assistance aux manœuvres d'un tuyau d'incendie en opérations, comprenant un châssis, des moyens de déplacement et des moyens de bridage sur un tuyau d'incendie.

L'invention a donc pour but de proposer un dispositif qui ne présente pas les inconvénients précités, tout en restant sécuritaire. Avantageusement, le dispositif doit par ailleurs pouvoir être aisément manœuvrable sur tout type de terrain, et porter si besoin plusieurs tuyaux.

L'invention porte sur un dispositif d'assistance aux manœuvres d'un tuyau d'incendie en opérations, comprenant un châssis présentant une face supérieure, au moins un berceau dont l'ouverture débouche au niveau de la face supérieure, et deux ailes ramassées opposées qui sont de part et d'autre du berceau, et sur lesquelles sont fixés des moyens de déplacement, le berceau présentant une forme intérieure à concavité circulaire et le châssis présentant un axe principal perpendiculaire à l'épaisseur du châssis et perpendiculaire à la direction d'un tuyau destiné à être installé dans le berceau. Selon l'invention, la concavité du berceau s'étend selon un arc de cercle d'angle au-delà de 180° et les moyens de déplacement sont amovibles et comprennent deux roues libres en rotation autour de l'axe principal et montées sur deux demi-arbres solidaires respectivement des deux ailes opposées, les roues sont fixées par des broches à billes, chaque broche traversant un moyeu d'une roue et étant insérée dans un alésage latéral d'une aile du châssis.

Selon l'invention, le dispositif d'assistance aux manœuvres d'un tuyau, comprend un châssis doté d'au moins un berceau qui présente une forme intérieure à concavité circulaire, et des moyens de déplacement, et est caractérisé en ce que la concavité du berceau s'étend selon un arc de cercle d'angle au-delà de 180°.

Le berceau comporte deux extrémités libres (courbées du fait du prolongement du demi-cercle) qui sont en saillie vers l'intérieur du berceau. L'écartement entre les deux extrémités libres est inférieur au diamètre du tuyau destiné à être logé dans le berceau.

Selon une caractéristique préférée, la concavité du berceau s'étend selon un arc de cercle d'angle de l'ordre de 240°.

Selon une caractéristique, le châssis comprend plusieurs berceaux agencés de manière adjacente selon un plan horizontal en position d'utilisation du dispositif, de manière à porter plusieurs tuyaux côte à côte.

Dans une variante de réalisation, le dispositif comporte plusieurs châssis, chacun présentant au moins un berceau, et les châssis étant aboutés latéralement (selon une direction perpendiculaire à la direction des tuyaux destinés à être portés) et assemblés par des moyens de fixation amovible qui de préférence comprennent, d'une part, un axe de liaison reliant deux châssis, et d'autre part, deux broches à billes de verrouillage traversant les châssis et l'axe de liaison orthogonalement à ce dernier. Cela présente l'avantage de pouvoir s'adapter sur place en temps réel afin de fournir à l'utilisateur un dispositif avec le nombre idoine de berceaux pour l'intervention. De plus, la fixation amovible par broches à billes engendre une simplicité et une rapidité de mise en œuvre extrêmement avantageuse en situation d'urgence. Par ailleurs, les broches à billes constituent une fixation qui n'est nullement gênante par une mise en œuvre avec des gants, facilitant grandement l'utilisation du dispositif sur le terrain par des pompiers.

Le dispositif peut comporter des moyens de bridage pour verrouiller en position le tuyau dans son berceau, en particulier les moyens de bridage comportant une bride et un système de verrouillage coopérant avec le châssis et de préférence formé par une broche à billes. Toutefois, ces moyens de bridage ne constituent pas des moyens de retenue primaire du tuyau dans le berceau, cette retenue primaire étant réalisée par la forme même du berceau qui coince en position le berceau. Ces moyens de bridage visent surtout à laisser en place le tuyau lorsqu'il n'est plus sous pression.

Selon une autre caractéristique, les moyens de roulement sont fixés aux deux extrémités opposées du châssis dans des plans transversaux à l'axe principal du châssis (axe perpendiculaire à l'épaisseur du châssis et perpendiculaire à la direction d'un tuyau porté), surélèvent le châssis et présentent une hauteur supérieure à la hauteur du châssis.

De préférence, les moyens de roulement sont amovibles. Dans ce cas, les moyens de roulement consistent en deux roues fixées à chaque extrémité du châssis, et le dispositif de l'invention comporte des moyens de fixation amovible qui sont de préférence des broches à billes, chaque broche à billes coopérant avec le moyeu d'une roue et un alésage latéral du châssis. La fixation amovible par broches à billes procure une simplicité et une rapidité de mise en œuvre. En outre, l'amovibilité des roues permet d'abouter et d'assembler plusieurs châssis pour atteindre le nombre souhaité de berceaux, et de refixer ensuite les roues au niveau des châssis d'extrémité.

Dans un mode de réalisation avantageux, les moyens de roulement sont des roues holonomes à galets tangentiels.

Le dispositif peut être est motorisé, en particulier il comporte un moteur brushless.

La présente invention est maintenant décrite à l'aide d'exemples uniquement illustratifs et nullement limitatifs de la portée de l'invention, et à partir des illustrations jointes, dans lesquelles :
[Fig. 1] représente une vue en perspective d'un exemple de réalisation du dispositif de l'invention d'assistance aux manœuvres d'un tuyau.
[Fig. 2] représente une vue de face du dispositif de la figure 1.
[Fig. 3a] représente une vue en perspective d'une variante du dispositif de la figure 1 montrant en supplément des moyens de bridage.
[Fig. 3b] est une vue de face du châssis du dispositif de la figure 3a, dont une partie en coupe.
[Fig. 3c] est une vue en perspective du châssis du dispositif de la figure 3a.
[Fig. 4] illustre une vue de face d'une variante du châssis avec deux berceaux.
[Fig. 5] est une variante du dispositif avec quatre berceaux.
[Fig. 6] montre en vue de face un dispositif d'assistance de l'invention portant un tuyau, le dispositif présentant une variante de forme pour la partie inférieure du châssis (qui n'apporte aucune modification fonctionnelle), par rapport au châssis des figures 1 et 3a.
[Fig. 7] montre un dispositif selon l'invention à double berceau portant deux tuyaux.
[Fig. 8] est une vue de dessus en perspective montrant la fixation amovible d'une roue sur le châssis du dispositif de l'invention.
[Fig. 9] est une vue éclatée en perspective montrant une variante de réalisation du dispositif par assemblage de plusieurs châssis.

Le dispositif 1 de l'invention d'assistance aux manœuvres d'un tuyau, illustré sur les figures, a pour but de porter et de manœuvrer au moins un tuyau lorsque celui-ci est sous pression et qu'il est manipulé, en particulier à l'une de ses extrémités éloignée du dispositif. La figure 6 montre le dispositif de manœuvre 1 portant un tuyau 10, tandis que le dispositif des figures 7 et 9 est conçu pour porter deux tuyaux 10 et 11.

En regard des figures, le dispositif d'assistance aux manœuvres 1 comporte un châssis 2, au moins un berceau 20, des moyens de déplacement 3, et éventuellement des moyens de bridage 4 (variante de la figure 3a) destinés à verrouiller en position le tuyau dans le berceau. Dans les variantes des figures 4 et 5, le châssis 2 comporte plusieurs berceaux 20A à 20D.

Selon l'invention, chaque berceau 20 ou 20A à 20D est configuré, comme il sera vu plus loin, pour coincer et bloquer en position le tuyau lorsque celui-ci est sous pression sans besoin de moyens de bridage. Ainsi, même si le dispositif vient à être positionné de sorte que le berceau soit tourné vers le bas alors que le tuyau est logé et donc retenu dans le berceau, le tuyau ne tombera pas par gravité. Le berceau est adapté par sa forme à maintenir en place le tuyau sans nécessiter de moyens de retenue rapportés. Si des moyens de bridage 4 sont ajoutés, ils servent en réalité à verrouiller la position bloquée du tuyau et éviter au tuyau d'être sorti hors de son berceau lorsque le tuyau n'est plus sous pression et que son diamètre a donc diminué ne garantissant plus son coincement dans le berceau.

Le châssis 2 est en un matériau résistant au feu ou du moins à la chaleur intense d'un feu. Il est par exemple métallique, tel qu'en aluminium.

Le châssis 2 présente un axe longitudinal X-X' qui est transversal à l'épaisseur dudit châssis et à la direction longitudinale du tuyau destiné à être installé dans un berceau. L'axe longitudinal X-X' correspond ou est légèrement supérieur à l'axe au niveau duquel sont fixés les moyens de déplacement 3.

Le châssis 2 présente une face supérieure 2', au moins un berceau 20 dont l'ouverture débouche au niveau de la face supérieure, et deux ailes ramassées opposées 2A et 2B qui sont de part et d'autre du berceau, et sur lesquelles sont fixés les moyens de déplacement 3.

Le châssis 2 comporte un berceau 20, ou plusieurs berceaux adjacents 20A à 20D disposés dans l'alignement de l'axe longitudinal X-X'du châssis.

Chaque berceau 20 à 20D qui est destiné à accueillir un tuyau, forme un logement à concavité circulaire 21 et dont l'ouverture est tournée vers le haut en position posée et prêt à l'utilisation du dispositif. Selon l'invention, la concavité circulaire 21 s'étend selon un arc de cercle dont l'angle est supérieur à 180°, de préférence de l'ordre de 240°C. Ainsi, le berceau comporte un demi-cercle inférieur 22, se prolongeant par deux parties d'extension opposées en arc de cercle 23 et 24, et se terminant par deux extrémités libres opposées 25 et 26.

Le demi-cercle 22 du berceau présente son diamètre qui se trouve confondu avec l'axe X-X'.

Les extrémités libres 25 et 26 du berceau sont situées au-dessus et à distance de l'axe longitudinal X-X'. Elles sont situées chacune de préférence à environ 30° par rapport au diamètre (axe X-X') du demi-cercle 22. Les extrémités libres 25 et 26 forment deux parties tournées l'une vers l'autre en saillie par rapport aux plans orthogonaux P et P' qui sont tangents à l'arc de cercle du berceau, au niveau des points d'extrémité du diamètre du demi-cercle inférieur 22. Les extrémités libres 25 et 26 sont légèrement en saillie par rapport aux plans P et P' du fait de l'angle des arcs de cercle 23 et 24 qui n'est que de 30°, mais suffisant pour fermer légèrement l'ouverture du berceau.

Le volume du berceau est conçu pour y associer le tuyau sous pression sans jeu. Le diamètre du volume d'accueil est égal au diamètre du tuyau. Le diamètre du berceau présente un diamètre au niveau du demi-cercle 22 qui est conçu pour loger le tuyau par insertion en force du tuyau depuis l'ouverture jusqu'au fond 21 du berceau. Cette opération par l'utilisateur est réalisée par pression élastique sur le tuyau, la déformation localisée se faisant au niveau du tuyau pour passer la distance de séparation entre les deux extrémités courbées 25 et 26, cette distance étant inférieure au diamètre du demi-cercle 22 et donc inférieure au diamètre du tuyau.

Par conséquent, en position installée d'un tuyau (figures 6 et 7), le tuyau est enfoncé légèrement en force dans le berceau, sa partie inférieure reposant sur le fond 21 du demi-cercle 22, les parties d'extension 23 et 24 avec leur extrémité respective courbée 25, 26 recouvrant le tuyau de plus de la moitié de sa circonférence, maintenant ainsi coincé le tuyau.

Le berceau destiné à être en contact avec le tuyau peut comporter un revêtement anti-glissement et/ou de protection. Ce revêtement évite la dégradation du tuyau et évite le glissement du tuyau.

Un berceau sera fabriqué en fonction du diamètre du tuyau destiné à être accueilli. Le diamètre du demi-cercle du berceau sera fabriqué en fonction des diamètres de tuyaux existants sur le marché, par exemple sans exhaustivité, 45 mm, 70 mm, 110 mm. En particulier, un berceau présente un berceau qui peut varier de 10 mm à 300 mm.

Lorsque le châssis comporte plusieurs berceaux adjacents, les berceaux peuvent présenter un volume d'accueil identique pour des tuyaux de même diamètre, ou les berceaux peuvent présenter des volumes d'accueil différents pour s'adapter à des diamètres de tuyaux différents.

Sur la figure 3a, sont illustrés des moyens de bridage 4 pour verrouiller en position le tuyau et sécuriser davantage le dispositif. A titre d'exemple préféré, les moyens de bridage comportent une bride 40 dont une extrémité terminale 41 est fixée solidairement au châssis 2 sur la face supérieure 2' du châssis au niveau de l'une des ailes 2A, et l'extrémité terminale 42 est amovible et coopère par verrouillage avec la face supérieure 2' du châssis de l'autre côté du berceau, au niveau de l'autre aile 2B.

La bride 40 est par exemple un câble métallique. La bride 40 enjambe l'ouverture du berceau sensiblement dans la direction X-X', et de préférence comprend une forme concave en regard du berceau et destinée à épouser la partie supérieure du tuyau qui dépassera de l'ouverture du berceau. La bride peut aussi être munie d'un revêtement sur la partie de la bride en contact avec le tuyau, de manière à éviter toute dégradation dudit tuyau par frottements.

L'extrémité terminale 42 de la bride comprend un élément faisant partie de, ou attaché à un système de verrouillage 43. Le système de verrouillage 43 a pour but de verrouiller la bride 40. Le système de verrouillage 43 est de préférence une broche à billes. La broche à billes 43 est apte à coopérer avec un passage vertical 44 (figure 3b) agencé dans l'épaisseur de l'aile 2B perpendiculairement à l'axe X-X', depuis la face supérieure 2' du châssis et débouchant dans un espace creux 2C de l'épaisseur de l'aile. Les billes de la broches à billes viennent en butée contre la paroi de l'espace creux 2C, ce qui bloque en position la broche à billes, et verrouille la bride 40.

Dans l'exemple illustré (figure 3c), les points 42' et 44' destinés à la fixation de la bride 40 sur la partie supérieure 2' du châssis, via le système de verrouillage 43, sont diagonalement symétriques. Cela procure un bridage du tuyau selon une direction en diagonal par rapport à l'axe du tuyau.

Les moyens de déplacement 3 sont ici réalisés sous forme d'au moins deux roues en l'occurrence deux roues 30 et 31, une de part et d'autre des ailes du châssis 2, libres en rotation autour de l'axe transversal X-X', en l'occurrence montées sur deux demi-arbres solidaires respectivement des deux ailes opposées 2A et 2B. On note que le diamètre de chaque roue est supérieur au diamètre du tuyau destiné à être porté avec une garde au sol, de façon à éviter le frottement du tuyau sur le sol mais aussi à limiter les frottements du berceau du châssis sur le sol.

Le montage des roues est ainsi symétrique, ce qui permet au dispositif d'être retournable sans inconvénient. Si le tuyau se vrille et que le dispositif se retourne, les roues sont de nouveau en contact avec le sol et le dispositif peut poursuivre ses déplacements.

Les roues sont de préférence amovibles. En regard des figures 3a, 3c, 8 et 9, les roues 3 sont fixées de préférence par des broches à billes 3', chaque broche 3' traversant le moyeu d'une roue 3 et étant insérée dans un alésage latéral 2D d'une aile 2A, respectivement 2B, du châssis pour déboucher dans l'espace creux 2C de l'aile du châssis, les billes 3" de la broche venant en butée contre la paroi de l'espace creux, verrouillant ainsi la fixation de la broche 3'.

Les roues sont résistantes au feu et/ou au moins à la chaleur intense. Ces roues peuvent être réalisées en caoutchouc chargé, voire métalliques, en aluminium pour bénéficier de la légèreté inhérente au matériau.

Dans un exemple préféré des moyens de déplacement 3 et tel qu'illustré, les roues sont des roues holonomes à galets tangentiels.

Avantageusement, le dispositif de l'invention peut être motorisé, et comprendre un moteur électrique du type moteur brushless (moteur sans balais), installé de préférence dans une roue, de sorte à faciliter l'entraînement du dispositif et donc du tuyau lorsque l'on tire sur le tuyau.

La figure 9 illustre une variante supplémentaire d'un châssis avec deux berceaux. Ici, le châssis n'est pas conçu dès la fabrication avec un nombre donné de berceaux, mais il s'agit de l'assemblage de plusieurs châssis à berceau unique (mais chaque châssis pourrait comprendre plusieurs berceaux). Cette variante présente l'avantage d'adapter sur place pour l'utilisateur le nombre souhaité de berceaux, ici deux berceaux, en assemblant de manière adjacente selon l'axe X-X' plusieurs châssis à berceau unique, et en y fixant aux deux extrémités distales une roue 3.

Dans cette réalisation, le dispositif 1 d'assistance aux manœuvres comporte des moyens de fixation amovible 5 pour assembler deux châssis 2 côte à côte. Les moyens de fixation amovible 5 comportent un axe 50 apte à s'engager dans les alésages latéraux 2D des ailes du châssis (utilisés normalement pour l'engagement des broches à billes 3' de fixation de roue 3), et en tant que moyen de verrouillage, de préférence deux broches à billes 51 et 52 destinées à s'engager dans des orifices 2E des ailes du châssis (visibles aussi sur la figure 3c) et à coopérer transversalement avec l'axe 50.

L'utilisation du dispositif 1 d'assistance aux manœuvres d'un tuyau est à présent décrite.

Après avoir déroulé un tuyau, avoir relié ledit tuyau à une source de fluide sous pression, et une fois que le tuyau a été mis sous pression par ledit fluide pour lui donner sa conformation de service, l'utilisateur peut positionner des dispositifs d'assistance à la manœuvre 1 selon la présente invention, régulièrement, sur la longueur dudit tuyau.

Pour ce faire, l'utilisateur glisse le châssis 2 sous le tuyau afin de positionner le tuyau au droit du berceau du châssis après avoir écarté la bride lorsqu'il y en a une. Il appuie fort à la verticale sur le tuyau pour passer la zone de rétrécissement entre les deux extrémités 25 et 26 en saillie/courbées, et enfoncer le tuyau dans le berceau. Le tuyau est en place et fixé sans risque de sortir intempestivement hors du berceau.

En variante, le tuyau avant sa mise sous pression peut avoir été agencé dans le berceau. Dès sa mise sous pression, il est bloqué.

Par sécurité, pour anticiper le maintien du tuyau dans le berceau lorsqu'il ne sera plus sous pression, l'utilisateur peut verrouiller le tuyau en position, en disposant la bride 40 et en la verrouillant via le système de verrouillage 43.

## Revendications

1. Dispositif d'assistance aux manœuvres d'un tuyau d'incendie en opérations, comprenant un châssis (2) présentant une face supérieure (2'), au moins un berceau (20) dont l'ouverture débouche au niveau de la face supérieure (2'), et deux ailes ramassées opposées (2A,2B) qui sont de part et d'autre du berceau (20), et sur lesquelles sont fixés des moyens de déplacement (3), le berceau (20) présentant une forme intérieure à concavité circulaire (21) et le châssis (2) présentant un axe principal (XX') perpendiculaire à l'épaisseur du châssis et perpendiculaire à la direction d'un tuyau destiné à être installé dans le berceau (20), **caractérisé en ce que** la concavité (21) du berceau s'étend selon un arc de cercle d'angle au-delà de 180° et les moyens de déplacement (3) sont amovibles et comprennent deux roues (30,31) libres en rotation autour de l'axe principal (XX') et montées sur deux demi-arbres solidaires respectivement des deux ailes opposées (2A,2B), les roues (30,31) sont fixées par des broches à billes (3'), chaque broche (3') traversant un moyeu d'une roue (30,31) et étant insérée dans un alésage latéral (2D) d'une aile (2A,2B) du châssis (2).

2. Dispositif selon la revendication 1 **caractérisé en ce que** le berceau (20) comporte deux extrémités libres (25, 26) qui sont en saillie vers l'intérieur du berceau (20).

3. Dispositif selon la revendication 1 ou 2, **caractérisé en ce que** le berceau (20) comporte un demi-cercle inférieur (22) de diamètre fixé qui se prolonge par deux parties d'extension opposées en arc de cercle (23, 24) se terminant par deux extrémités libres opposées (25, 26), lesdites extrémités libres (25, 26) faisant saillie par rapport à deux plans respectifs orthogonaux au diamètre du demi-cercle (22), et tangents aux points d'extrémité dudit diamètre.

4. Dispositif selon l'une quelconque des revendications 2 à 3, **caractérisé en ce que** la distance de séparation entre les deux extrémités libres (25, 26) est inférieure au diamètre du tuyau destiné à être logé dans le berceau (20).

5. Dispositif selon l'une quelconque des revendications précédentes, **caractérisé en ce que** la concavité (21) du berceau (20) s'étend selon un arc de cercle d'angle de l'ordre de 240°.

6. Dispositif selon l'une quelconque des revendications précédentes, **caractérisé en ce que** le châssis (2) comporte plusieurs berceaux agencés de manière adjacente selon un plan horizontal en position d'utilisation du dispositif.

7. Dispositif selon l'une quelconque des revendications précédentes, **caractérisé en ce que** les moyens de déplacement (3) sont amovibles et fixés au châssis (2) par des moyens de fixation amovibles, de préférence fixées par des broches à billes (3').

8. Dispositif selon l'une quelconque des revendications précédentes, **caractérisé en ce que** les moyens de déplacement (3) sont des roues holonomes à galets tangentiels.

9. Dispositif selon l'une quelconque des revendications précédentes, **caractérisé en ce qu'**il est motorisé, en particulier comporte un moteur sans balais.

10. Dispositif selon l'une quelconque des revendications précédentes, **caractérisé en ce qu'**il comporte plusieurs châssis (2) présentant chacun au moins un berceau, les châssis (2) étant aboutés latéralement et assemblés par des moyens de fixation amovible (5) qui de préférence comprennent, d'une part, un axe de liaison (50) reliant deux châssis, et d'autre part, deux broches à billes de verrouillage (51, 52) traversant les châssis (2) et orthogonalement l'axe de liaison (50).

11. Dispositif selon l'une quelconque des revendications précédentes **caractérisé en ce qu'**il comporte des moyens de bridage (4) pour verrouiller en position le tuyau dans son berceau (20), en particulier les moyens de bridage (4) comportant une bride (40) et un système de verrouillage (43) coopérant avec le châssis (2) et de préférence formé d'une broche à billes.

12. Utilisation d'un dispositif selon l'une quelconque des revendications précédentes, dans l'assistance aux manœuvres d'au moins un tuyau d'incendie en opérations, ledit au moins un tuyau étant fixé dans ledit au moins un berceau (20).

## Patentansprüche

1. Vorrichtung zur Unterstützung von Manövern eines Feuerwehrschlauchs im Einsatz, umfassend einen Rahmen (2), der eine Oberseite (2'), mindestens eine Auswölbung (20), deren Öffnung auf Höhe der Oberseite (2') mündet, und zwei sich gegenüberliegende zusammengezogene Flügel (2A, 2B), die sich jeweils zu beiden Seiten der Auswölbung (20) befinden und an denen Mittel zum Bewegen (3) befestigt sind, aufweist, wobei die Auswölbung (20) eine kreisförmige Innenkonkavität (21) aufweist und der Rahmen (2) eine Hauptachse (XX') aufweist, die senkrecht zur Dicke des Rahmens und senkrecht zur Richtung eines in der Auswölbung (20) einzulegenden Schlauchs verläuft,
**dadurch gekennzeichnet, dass** die Konkavität (21) der Auswölbung sich entlang eines Kreisbogens mit einem Winkel von mehr als 180° erstreckt und die Mittel zum Bewegen (3) abnehmbar sind und zwei Räder (30, 31) umfassen, die sich frei um die Hauptachse (XX') drehen können und auf zwei Halbachsen montiert sind, die jeweils fest mit den beiden sich gegenüberliegenden Flügeln (2A, 2B) verbunden sind, die Räder (30, 31) durch Kugelbolzen (3') befestigt sind, wobei jeder Bolzen (3') eine Nabe eines Rades (30, 31) durchsetzt und in eine seitliche Bohrung (2D) eines Flügels (2A, 2B) des Rahmens (2) eingesetzt ist.

2. Vorrichtung nach Anspruch 1, **dadurch gekennzeichnet, dass** die Auswölbung (20) zwei freie Enden (25, 26) aufweist, die nach innen in die Auswölbung (20) vorstehen.

3. Vorrichtung nach Anspruch 1 oder 2, **dadurch gekennzeichnet, dass** die Auswölbung (20) einen unteren Halbkreis (22) mit festem Durchmesser aufweist, an den sich zwei sich gegenüberliegende, bogenförmige Verlängerungsteile (23, 24) anschließen, die in zwei sich gegenüberliegenden freien Enden (25, 26) enden, wobei die freien Enden (25, 26) gegenüber zwei jeweiligen Ebenen, die orthogonal zum Durchmesser des Halbkreises (22) sind und die Endpunkte des Durchmessers tangieren, hervorstehen.

4. Vorrichtung nach einem der Ansprüche 2 bis 3,
**dadurch gekennzeichnet, dass** der Abstand zwischen den beiden freien Enden (25, 26) kleiner ist als der Durchmesser des Schlauchs, der in der Auswölbung (20) aufgenommen werden soll.

5. Vorrichtung nach einem der vorstehenden Ansprüche,
**dadurch gekennzeichnet, dass** sich die Konkavität (21) der Auswölbung (20) entlang eines Kreisbogens mit einem Winkel von etwa 240° erstreckt.

6. Vorrichtung nach einem der vorstehenden Ansprüche,
**dadurch gekennzeichnet, dass** der Rahmen (2) mehrere Auswölbungen aufweist, die in der Gebrauchsstellung der Vorrichtung in einer horizontalen Ebene nebeneinander angeordnet sind.

7. Vorrichtung nach einem der vorstehenden Ansprüche,
**dadurch gekennzeichnet, dass** die Mittel zum Bewegen (3) abnehmbar sind und mit abnehmbaren Befestigungsmitteln, vorzugsweise mit Kugelbolzen (3'), am Rahmen (2) befestigt sind.

8. Vorrichtung nach einem der vorstehenden Ansprüche,
**dadurch gekennzeichnet, dass** die Mittel zum Bewegen (3) holonome Räder mit tangentialen Rollen sind.

9. Vorrichtung nach einem der vorstehenden Ansprüche,
**dadurch gekennzeichnet, dass** sie motorisiert ist, insbesondere einen bürstenlosen Motor aufweist.

10. Vorrichtung nach einem der vorstehenden Ansprüche,
**dadurch gekennzeichnet, dass** sie mehrere Rahmen (2) aufweist, die jeweils mindestens eine Auswölbung aufweisen, wobei die Rahmen (2) seitlich aneinanderstoßen und durch abnehmbare Befestigungsmittel (5) miteinander verbunden sind, die vorzugsweise einerseits eine Verbindungsachse (50), die zwei Rahmen verbindet, und andererseits zwei Kugelsperrbolzen (51, 52), die die Rahmen (2) und orthogonal zur Verbindungsachse (50) durchsetzen, umfassen.

11. Vorrichtung nach einem der vorstehenden Ansprüche,
**dadurch gekennzeichnet, dass** sie Klemmmittel (4) aufweist, um den Schlauch in seiner Auswölbung (20) festzuklemmen, wobei die Klemmmittel (4) insbesondere einen Bügel (40) und ein Verriegelungssystem (43), das mit dem Rahmen (2) zusammenwirkt und vorzugsweise aus einem Kugelbolzen gebildet ist, aufweisen.

12. Verwendung einer Vorrichtung nach einem der vorstehenden Ansprüche zur Unterstützung der Manöver mindestens eines Feuerwehrschlauchs im Einsatz, wobei der mindestens eine Schlauch in der mindestens einen Auswölbung (20) fixiert ist.

## Claims

1. Device for assisting with the maneuvering of a fire hose during operations, comprising a frame (2) having an upper face (2'), at least one cradle (20), the opening of which opens out at the upper face (2'), and two opposite, compact flanges (2A,2B) which are on either side of the cradle (20) and to which movement means (3) are fastened, the cradle (20) having an internal shape with a circular concavity (21) and the frame (2) having a main axis (XX') perpendicular to the thickness of the frame and perpendicular to the direction of a hose to be installed in the cradle (20), **characterized in that** the concavity (21) of the cradle extends along a circular arc with an angle greater than 180° and the movement means (3) are removable and comprise two wheels (30,31) free to rotate about the main axis (XX') and mounted on two half-shafts each rigidly connected to one of the two opposite flanges (2A,2B), and the wheels (30,31) are fastened by ball pins (3'), each pin (3') passing through a hub of a wheel (30,31) and being inserted into a lateral bore (2D) in a flange (2A,2B) of the frame (2).

2. Device according to claim 1, **characterized in that** the cradle (20) has two free ends (25, 26) which project toward the inside of the cradle (20).

3. Device according to claim 1 or 2, **characterized in that** the cradle (20) has a lower semicircle (22) of fixed diameter which is extended by two opposite extension portions (23, 24) in the shape of a circular arc, terminating in two opposite free ends (25, 26), said free ends (25, 26) projecting from two respective planes orthogonal to the diameter of the semicircle (22) and tangent to the end points of said diameter.

4. Device according to either one of claims 2 and 3, **characterized in that** the separation distance between the two free ends (25, 26) is smaller than the diameter of the hose to be accommodated in the cradle (20).

5. Device according to any one of the preceding claims,
**characterized in that** the concavity (21) of the cradle (20) extends along a circular arc with an angle of the order of 240°.

6. Device according to any one of the preceding claims,
**characterized in that** the frame (2) has a plurality of cradles arranged adjacent to one another in a horizontal plane in the use position of the device.

7. Device according to any one of the preceding claims,
**characterized in that** the movement means (3) are removable and are fastened to the frame (2) by removable fastening means, preferably fastened by ball pins (3').

8. Device according to any one of the preceding claims,
**characterized in that** the movement means (3) are holonomic wheels with tangential rollers.

9. Device according to any one of the preceding claims,
**characterized in that** it is motor-driven, in particular has a brushless motor.

10. Device according to any one of the preceding claims,
**characterized in that** it has a plurality of frames (2) each having at least one cradle, the frames (2) abutting one another laterally and being joined by removable fastening means (5) which preferably comprise a connecting pin (50) connecting two frames, and two locking ball pins (51, 52) passing through the frames (2) orthogonally to the connecting pin (50).

11. Device according to any one of the preceding claims,
**characterized in that** it has strapping means (4) for locking the hose in position in its cradle (20), in particular the strapping means (4) having a strap (40) and a locking system (43) engaging with the frame (2) and preferably in the form of a ball pin.

12. Use of a device according to any one of the preceding claims in assisting with the maneuvering of at least one fire hose in operations, said at least one hose being fastened in said at least one cradle (20).
